# EUROPÄISCHE PATENTSCHRIFT

(11) **EP 1 488 030 B1**
(45) Veröffentlichungstag und Bekanntmachung des Hinweises auf die Patenterteilung: **20.12.2006**
(21) Anmeldenummer: 03714847.5
(22) Anmeldetag: 18.03.2003
(51) Int. Cl.: D01H 9/06, D01H 1/08

(54) **VERFAHREN ZUM BETREIBEN EINER SPINNVORRICHTUNG**
METHOD FOR OPERATING A SPINNING DEVICE
PROCEDE D'EXPLOITATION D'UN DISPOSITIF DE FILAGE

(30) Priorität: 18.03.2002 DE 10211850
(43) Veröffentlichungstag der Anmeldung: 22.12.2004
(73) Patentinhaber: Saurer GmbH & Co. KG, 41069 Mönchengladbach (DE)
(72) Erfinder: BRUSS, Karl-Heinz, 41069 Mönchengladbach (DE); KOLTZE, Karl, 41844 Wegberg (DE); FINGEL, Oliver, 47608 Geldern (DE)
(74) Vertreter: Hamann, Arndt
(86) Internationale Anmeldenummer: PCT/EP2003/002805
(87) Internationale Veröffentlichungsnummer: WO 2003/078708

(56) Entgegenhaltungen:
- DE-A- 4 002 230
- DE-A- 19 802 656
- US-A- 5 613 355
- US-A- 5 704 203

## Beschreibung

Die Erfindung betrifft ein Verfahren zum Betreiben einer Spinnvorrichtung gemäß dem Oberbegriff des Anspruches 1.

Beim Zentrifugenspinnen wird zunächst mittels eines Streckwerkes ein Vorlagematerial, beispielsweise ein in einer Spinnkanne bevorratetes Faserband oder eine auf einer Flyerspule angeordnete Faserlunte, auf eine gewünschte Garnfeinheit verzogen und anschließend über ein axial verschiebbar gelagertes Fadenführerrohr in eine mit hoher Drehzahl umlaufende Spinnzentrifuge befördert.
Das aus der Mündung des Fadenführerrohres austretende, verzogene Vorlagematerial legt sich dabei, unter Bildung eines Garnschenkels, an die Innenwandung der Spinnzentrifuge an und wird von dieser mitgenommen.
Das heißt, das Fasermaterial erhält durch die Rotation der Spinnzentrifuge eine Drehung, so daß ein Faden gebildet wird. Der durch die Drehung entstandene Faden wird während des Spinnprozesses durch das axial verschiebbar gelagerte Fadenführerrohr an der Zentrifugeninnenwandung abgelegt und bildet dort einen Garnkörper, der auch als Spinnkuchen bezeichnet wird.

Beim sogenannten Einstufen-Spinnen sind die Zentrifugendrehzahl und die Liefergeschwindigkeit des Vorlagematerials dabei so aufeinander abgestimmt, daß der als Spinnkuchen abgelegte Faden bereits seine volle Drehung aufweist und in einem nachfolgenden Arbeitsschritt auf eine vorzugsweise auf dem Fadenführerrohr bereitgehaltene Umspulhülse umgewickelt werden kann.
Der bei diesem Umspulvorgang entstehende Spinnkops wird anschließend gedofft und später auf einer im Produktionsablauf nachgeschalteten Spulmaschine mit weiteren Spinnkopsen zu einer großvolumigen Kreuzspule umgespult.

Die bekannten Zentrifugenspinnvorrichtungen können sich dabei, beispielsweise hinsichtlich der Form ihrer Spinnzentrifuge, deutlich unterscheiden.

Durch die DE 198 02 656 A1 ist zum Beispiel eine Zentrifugenspinnvorrichtung bekannt, die eine rohrförmige, das heißt, nach oben und unten offene Spinnzentrifuge aufweist.
In die Spinnzentrifuge faßt von oben ein Fadenführerrohr, auf dem verschiebbar eine Umspulhülse bereitgehalten ist.
Das Zentrifugenspinnelement ist dabei über Permanentmagnetlager abgestützt und wird durch einen elektromagnetischen Antrieb beaufschlagt.
Der elektromagnetische Antrieb ist bei solchen rohrförmigen Spinnzentrifugen in der Regel zwischen den Lagern angeordnet.

Des weiteren sind beispielsweise durch die DE 42 06 031 C2, die DE 44 26 897 A1 oder die DE 42 36 376 A1 Zentrifugenspinnvorrichtungen bekannt, die eine sogenannte Topfzentrifuge besitzender. Weiter offenbart US 5 704 203 A ein Verfahren zum Betreiben einer Zentrifugenspinnvorrichtung gemäß dem Oberbegriff des Anspruchs 1.

Bei diesen bekannten Zentrifugenspinnvorrichtungen ist das Fadenführerrohr durch den Zentrifugenhals hindurchgeführt und kann, wie üblich, changiert und dabei gleichzeitig axial in Richtung einer unteren Zentrifugenöffnung verlagert werden.

Die Umspulhülse wird bei solchen Zentrifugenspinnvorrichtungen durch die unten liegende Zentrifugenöffnung in die Spinnzentrifuge eingeführt.
Da solche Topfzentrifugen nur von unten zugänglich sind, muß sichergestellt sein, daß der auf der Innenwandung der Spinnzentrifuge abgelegte Spinnkuchen jederzeit, das heißt, sowohl nach einem Fadenbruch während des Spinnens, als auch nach einem Wickelbruch während des Umspulens, zugänglich ist und doffbar bleibt.

Wie beispielsweise aus den Zeichnungen der DE 42 36 376 A1 oder der DE 44 26 897 A1 ersichtlich, wird bei solchen Topfspinnvorrichtungen daher in der Regel mit Flyerwicklung gearbeitet.
Das heißt, der mittels des Fadenführerrohres an der Innenwandung der Topfzentrifuge abgelegte Spinnkuchen weist eine Wicklung nach Art einer Flyerspule auf.
Eine solche Flyerwicklung besitzt aufgrund ihres Aufbaues zwar den Vorteil, daß sie auch nach einem Fadenbruch während des Spinnprozesses oder nach einem Wickelbruches während des Umspulvorganges zugänglich bleiben, allerdings bereiten die hergestellten Spinnkopse bei nachfolgenden Arbeitsprozessen oft Schwierigkeiten, da die nachgeschalteten Kreuzspulautomaten in der Regel für die Bearbeitung von Ringspinnkopsen konzipiert sind.

Ausgehend vom vorgenannten Stand der Technik liegt der Erfindung die Aufgabe zugrunde, ein Verfahren zum Betreiben einer Zentrifugenspinnvorrichtung zu entwickeln, das sicherstellt, daß sowohl im Falle eines Fadenbruches während des Spinnprozesses, als auch im Falle eines Wickelbruches während des Umspulvorganges ein Garnkörper herstellbar und doffbar ist, der nachfolgend durch Kreuzspulautomaten problemlos weiterverarbeitet werden kann.

Diese Aufgabe wird erfindungsgemäß durch ein Verfahren gelöst, wie es im Anspruch 1 beschrieben ist.

Vorteilhafte Ausführungsformen der Erfindung sind Gegenstand der Unteransprüche.

Das erfindungsgemäße Verfahren hat dabei insbesondere den Vorteil, daß zuverlässig verhindert wird, daß, insbesondere nach einem Fadenbruch während des Spinnprozesses, versehentlich eine Garnsehne eingefangen und dadurch unkontrolliert ein Umspulvorgang eingeleitet wird, da ein unkontrolliert eingeleiteter Umspulvorgang mindestens zu einem unbrauchbaren Spinnkops, oft sogar zu einer Beschädigung der Zentrifugenspinnvorrichtung führt.
Außerdem weist der auf die Umspulhülse umgewickelte Garnkörper, unabhängig vom Zeitpunkt des Einleitens des Umspulvorganges, auf der Umspulhülse stets eine vorgegebene Position auf, was insbesondere im Hinblick auf die nachfolgende Weiterverarbeitung der Spinnkopse in den Vorbereitungsstationen der Kreuzspulautomaten äußerst vorteilhaft ist.

In vorteilhafter Ausführungsform ist außerdem, wie im Anspruch 2 dargelegt, vorgesehen, daß die Umspulhülse zum Einleiten eines Umspulvorganges mit einer Vorschubgeschwindigkeit abgesenkt wird, die auf die vertikale Abwickelgeschwindigkeit des als Garnkuchen abgelegten Fadens abgestimmt ist.
Das heißt, die Vorschubgeschwindigkeit der Umspulhülse ist größer als die vertikale Abwickelgeschwindigkeit des Fadens.

Auf diese Weise wird sichergestellt, daß der Garnkuchen vollständig und in einem späteren Arbeitsgang wieder abwickelbar auf die Umspulhülse umgewickelt wird.

Die vertikale Abwickelgeschwindigkeit des Fadens ist dabei auf verschiedene Weisen über die Changierbewegung des Fadenführerrohres beeinflußbar.

In einer bevorzugten, im Anspruch 3 beschriebenen Ausführungsform, ist beispielsweise vorgesehen, daß das Einfahren des Fadenführerrohres in die Umspulposition mit einer Changiergeschwindigkeit erfolgt, die deutlich unter der Changiergeschwindigkeit des Fadenführerrohres während des regulären Spinnprozesses liegt.
In Verbindung mit einem entsprechenden raschen Vorschub der Umspulhülse wird auf diese Weise gewährleistet, daß der Garnkörper bei Erreichen eines vorbestimmten Garnvolumens, das heißt nach Beendigung eines regulären Spinnprozesses, von Beginn an ordnungsgemäß auf die Umspulhülse umgewickelt wird.

Alternative Möglichkeiten die vertikale Abwickelgeschwindigkeit des Fadens durch entsprechende Verlagerung des Fadenführerrohres in die Umspulposition zu beeinflussen sind in den Ansprüchen 4 beziehungsweise 5 beschriebenen.

Gemäß Anspruch 4 ist beispielsweise vorgesehen, daß das Fadenführerrohr mit "normaler" Changiergeschwindigkeit in die Umspulposition verlagert wird und dann in dieser Position etwas verweilt.
Das heißt, der Vorschub der Umspulhülse wird zeitverzögert eingeleitet.

Eine zeitverzögerte Einleitung des Vorschubes der Umspulhülse ist auch bei der im Anspruch 5 dargelegten Ausführungsform gegeben.
Auch hier wird das Fadenführerrohr zunächst mit "normaler" Changiergeschwindigkeit in die Umspulposition verlagert, führt dann aber in diesem Bereich einige kurze Changierhübe aus.
Die kurzen Changierhübe wirken sich dabei positiv auf die Fadenablage aus, das heißt, die abgelegten Fadenlagen sind sehr gut abwickelbar.

In vorteilhafter Ausgestaltung ist außerdem vorgesehen, daß die Umspulhülse beim Einfahren in die Umspulstellung um eine Strecke verschoben wird, die, wie im Anspruch 6 beschrieben, die Höhe des Wicklungskegel des Garnkörpers, den Nachhang der Umspulhülse sowie die Länge des unbewickelten Umspulhülsenendes umfaßt.

Vorteilhafterweise beträgt die Strecke, um die die Umspulhülse zum Einleiten des Umspulvorganges verschoben wird, wie im Anspruch 7 angedeutet, dabei etwa 50 mm.
Diese 50 mm ergeben sich, wie bereits vorstehend angedeutet, aus dem sogenannten Nachhang der Umspulhülse, der Höhe des Wicklungskegels des Garnkörpers sowie der Länge des freien, unbewickelten Hülsenendes.
Das heißt, bei einem Hülsenvorschub von etwa 50 mm ist sowohl ein ausreichender Sicherheitsabstand der feststehenden Umspulhülse gegenüber dem rotierenden Garnschenkel realisierbar, als auch durch das freie Hülsenende gewährleistet, daß der Spinnkops bei nachfolgenden Arbeitsgängen gut handhabbar bleibt.
Die derartig aufgebauten Spinnkopse sind sowohl durch Innengreifer als auch durch Außengreifer handhabbar.

Des weiteren ist sichergestellt, daß der Garnkörper einwandfrei auf die Umspulhülse umgewickelt werden kann, wobei bei maximaler Ausnutzung der Innenlänge des Zentrifugenspinnelementes die Hülsenlänge der Umspulhülse minimiert werden kann.

Wie im Anspruch 8 dargelegt, wird als Ausgangsposition zur Einstellung des Hülsenvorschubes stets von der Unterkante des Wickelkegels des Garnkörpers ausgegangen, die durch den untersten Totpunkt des Changierhubes gegeben ist.
Auf diese Weise wird sichergestellt, daß der Garnkörper nach dem Umwickeln auf die Umspulhülse, unabhängig von der Form des Wicklungskegels oder vom Zeitpunkt des Einleitens des Umspulvorganges und damit unabhängig von der Größe des im Zentrifugenspinnelementes abgelegten Garnkörpers, auf der Umspulhülse stets die gleiche Position einnimmt.
Das heißt, der Abstand zwischen der Unterkante der Umspulhülse und dem Beginn der Kopswicklung auf der Umspulhülse ist stets konstant und beträgt, wie vorstehend bereits angedeutet und im Anspruch 9 dargelegt, vorzugsweise etwa 15 mm.

Wie in den Ansprüchen 10 bis 13 beschrieben, wird die Länge des Garnkörpers so gewählt, daß die nutzbare Innenlänge des Zentrifugenspinnelementes optimal ausgenutzt wird, wobei die Länge der Umspulhülse minimiert ist.
Die Zentrifugenspinnvorrichtung kann dadurch insgesamt als kompakte, raumsparende Baueinheit ausgebildet werden. Vorzugsweise ergibt sich die maximale Länge des Garnkörpers dabei aus der nutzbaren Innenlänge des Zentrifugenspinnelementes minus zweimal einem endseitigen Sicherheitsabstand von beispielsweise je 5 mm.

Die Sicherheitsabstände gewährleisten dabei in erster Linie eine sichere Ablage des Garnkuchens an der Innenwandung des Zentrifugenspinnelementes.
Die minimale Länge der Umspulhülse berechnet sich entsprechend aus der maximalen Länge des Garnkörpers plus Länge der beiden freien, unbewickelten Hülsenenden.

Um beim Auftreten eines Fadenbruches zu verhindern, daß das Fadenführerrohr oder die Umspulhülse eine Fadensehne erfassen und dabei unkontrolliert eine Umspulvorgang einleiten können, ist außerdem, wie im Anspruch 14 dargelegt, vorgesehen, daß die Changiergeschwindigkeit des Fadenführerrohres auf die Reaktionszeit des einen Fadenbruch erfassenden Sensors abgestimmt wird.
Das heißt, die Reaktionszeit des Sensors muß so bemessen sein, daß sichergestellt wird, daß bei einem Fadenbruch das Fadenführerrohres bereits eine Changierbewegung in Richtung der Umspulposition ausführt bevor das untere Ende der Umwickelhülse den Bereich des Fadenbruches erreicht.

Weitere Einzelheiten der Erfindung sind den nachfolgend anhand der Zeichnungen erläuterten Ausführungsbeispielen entnehmbar.

Es zeigt:
- Fig. 1: eine Zentrifugenspinnvorrichtung, wie sie bei der Durchführung des erfindungsgemäßen Verfahrens zum Einsatz kommt, in Seitenansicht,
- Fig. 2A bis 2E: die einzelnen Verfahrensschritte beim Umwickeln eines Garnkörpers am Ende eines regulären Spinnprozesses,
- Fig. 3A bis 3E: die einzelnen Verfahrensschritte beim Umwickeln eines Garnkörpers nach einem während des Spinnprozesses aufgetretenen Fadenbruches,
- Fig. 4A bis 4C: verschiedene Varianten des Ablaufes der Verlagerung des Fadenführerrohres in die Umspulposition anhand eines Weg/Zeitdiagrammes.

In Figur 1 ist schematisch eine erste Ausführungsform einer Zentrifugenspinnvorrichtung 1 dargestellt, wie sie bei der Durchführung des erfindungsgemäßen Verfahrens vorteilhafterweise Verwendung finden kann.

Die Zentrifugenspinnvorrichtung 1 weist dabei ein Zentrifugenspinnelement 3 in Form einer sogenannten Topfzentrifuge auf.

Das in einem Spinngehäuse 2 rotierende Zentrifugenspinnelement 3 ist in Lagern 4 abgestützt und wird über einen elektromagnetischen Antrieb 5 einzelmotorisch angetrieben.
Im dargestellten Ausführungsform sind die Lager 5 als Magnetlager, vorzugsweise als Permanentmagnetlager, ausgebildet.

Wie aus der Figur 1 ersichtlich, wird der Halsbereich der Topfzentrifuge von einem changierbaren und gleichzeitig axial nach unten verlagerbaren Fadenführerrohr 7 durchfaßt.
Das in das Zentrifugenspinnelement 3 einführbare Fadenführerrohr 7 ist zu diesem Zweck an einen, in den Figuren lediglich schematisch angedeuteten, Antrieb 8 angeschlossen. Das Fadenführerrohr 7 führt eine Changierhub 30 aus, das heißt, das Fadenführerrohr 7 wird jeweils zwischen oberen und unteren Totpunkten 24A bzw. 24B changiert und dabei gleichzeitig axial verlagert.
Auf dem Fadenführerrohr 7 ist verschiebbar eine Umspulhülse 9 gelagert, die beispielsweise an die hohle Kolbenstange eines das Fadenführerrohr 7 umgebenden, definiert ansteuerbaren Pneumatikzylinders 10 angeschlossen ist.
Die Umspulhülse 9 ist während des normalen Spinnprozesses über den Pneumatikzylinder 10 bezüglich des Fadenführerrohres 7 in einer Ruhestellung 33 fixiert und kann zur Einleitung des Umwickelvorganges, wie nachfolgend noch näher erläutert werden wird, in eine Umspulposition 34 verlagert werden.

Anstelle einer Topfzentrifuge kann die Zentrifugenspinnvorrichtung 1 allerdings auch, wie beispielsweise in den Figuren 2A, 2B und 3A, 3B dargestellt, eine rohrartige Spinnzentrifuge 3 aufweisen.

Auch eine solche Ausführungsform weist ein Fadenführerrohr 7 auf, das von oben in die rohrartigen Spinnzentrifuge 3 faßt. Auf dem Fadenführerrohr 7 ist, wie bekannt, verschiebbar eine Umspulhülse 9 angeordnet. Die Umspulhülse 9 ist dabei in ihrer Ruhestellung 33 so auf dem Fadenführerrohr 7 positioniert, daß die Unterkante 11 der Umspulhülse 9 gegenüber der Mündung 12 des Fadenführerrohres 7 etwas zurückgesetzt ist.
Dieser nachfolgend als Hülsennachhang 21 bezeichnete Abstand beträgt vorzugsweise etwa 5 mm.

Beide Ausführungsformen einer Zentrifugenspinnvorrichtung 1 verfügen außerdem über eine Sensoreinrichtung 13 oder 13A zum Detektieren eines Fadenbruches sowie eine Fadenlöseeinrichtung 14 zum Einleiten eines externen Umwickelvorganges.
Die Sensoreinrichtung 13 oder 13A ist jeweils über eine Signalleitung 20 bzw. 20A an eine spinnstelleneigene Steuereinrichtung 19 angeschlossen.
Je nach Ausführungsform ist die Sensoreinrichtung 13 dabei entweder unterhalb des Streckwerkes 6 angeordnet und überwacht dann das laufende Vorlagematerial 18 oder die Sensoreinrichtung 13A ist, wie gestrichelt angedeutet, unterhalb des Zentrifugenspinnelementes 3 positioniert und überwacht dann den Umlauf des rotierenden Garnschenkels 28.
In einem solchen Fall ist die Sensoreinrichtung 13A beispielsweise als Lichttaster ausgebildet.

Des weiteren ist eine Fadenlöseeinrichtung 14 zur externen Einleitung eines Umwickelvorganges vorhanden.
Die Fadenlöseeinrichtung 14 kommt beispielsweise nach einem Fadenbruch während des Spinnprozesses oder nach einem Wickelbruch während des Umspulvorganges zum Einsatz und verfügt über einen Antrieb 23, der eine Verlagerung des Fadenlöseelementes 14 parallel zur Zentrifugeninnenwandung 25 ermöglicht.
Das Fadenlöseelement 14 besitzt dabei eine an den Wicklungskegel 22 des Garnkörpers 15 anstellbare Schneide 16 sowie eine die Schneide 16 in axialer Richtung überfassende Fadenleitkontur 17.

Oberhalb des Zentrifugenspinnelementes 3 ist jeweils eine Faserband-Verzugseinrichtung, beispielsweise ein Streckwerk 6, angeordnet. Diesem Streckwerk 6 wird entweder aus einer (nicht dargestellten) Spinnkanne ein Faserband oder von einer (ebenfalls nicht dargestellten) Flyerspule ein Vorgarn zugeführt. Das entsprechend verstreckte Vorlagematerial 18 wird dabei, vorzugsweise über die Sensoreinrichtung 13 sowie das Fadenführerrohr 7 in das Innere des Zentrifugenspinnelementes 3 geleitet, wo es sich unter Bildung eines rotierenden Garnschenkels 28 an die Innenwandung 25 des umlaufenden Zentrifugenspinnelementes 3 anlegt und dabei eine Drehung erhält.

Der durch die Drehung entstehende Faden wird durch das Fadenführerrohr 7 so auf der Innenwandung 25 des Zentrifugenspinnelementes 3 positioniert, daß ein definierter Garnkörper, ein sogenannter Spinnkuchen 15, entsteht.
Während der Erstellung des Garnkörpers 15, die im Bereich des Bodens 26 des Zentrifugenspinnelementes 3 beginnt, wird das Fadenführerrohr 7 über den Antrieb 8 oszillierend auf- und abbewegt. Gleichzeitig wird über den Antrieb 8 das Fadenführerrohr 7 kontinuierlich in Richtung der Zentrifugenöffnung 27 abgesenkt. Der gesponnene Faden wird dadurch nach Art einer sogenannten Kopswicklung an der Innenwandung 25 des Zentrifugenspinnelementes 3 abgelegt.

Wenn der Garnkörper 15 eine vorgegebene Größe erreicht hat oder, wenn es während des Spinnprozesses zu einem Fadenbruch kommt, wird erfindungsgemäß nach folgenden Verfahren ein Umspulprozeß eingeleitet:

Bei einem regulären Spinnende läuft dabei das in den Figuren 2A bis 2E angedeutete Verfahren ab, während bei einem Fadenbruch während des Spinnprozesses das in den Figuren 3A bis 3E dargestellte Verfahren zur Anwendung kommt.

Bei einem regulären Spinnende wird die letzte Garnlage des Garnkörpers 15 stets dadurch gelegt, daß das Fadenführerrohr 7 aus der in Figur 2A angedeuteten Position im Bereich der Unterkante 29 des Wicklungskegels 22 des Garnkörpers 15, die identisch ist mit dem letzten unteren Totpunkt 24A des Changierhubes 30, zum oberen Totpunkt 24B des Changierhubes 30 verlagert wird.
Diese in Figur 4A anhand eines Weg/Zeit-Diagrammes angedeutete letzte Aufwärts-Changierbewegung 32 des Fadenführerrohres 7 weist dabei vorzugsweise eine deutlich geringere Changiergeschwindigkeit auf, als die während des "normalen" Spinnprozesses übliche Changiergeschwindigkeit des Fadenführerrohres 7.
Sobald das Fadenführerrohr 7 den oberen Totpunkt 24B erreicht hat, der in diesem Fall identisch ist mit der Umspulposition 31, wird der Umspulprozeß gestartet.
Das heißt, die auf dem Fadenführerrohr 7 in einer Ruhestellung 33 festgelegte Umspulhülse 9 wird durch entsprechende Ansteuerung des Pneumatikzylinders 10 in ihre Umspulstellung 34 geschoben.
Während des relativ raschen Hülsenvorschubes überstreicht die Unterkante 11 der Umspulhülse 9 zunächst den Bereich des Hülsennachhanges 21, wird dann über die Mündung 12 des Fadenführerrohres 7 hinausgeschoben und erreicht, nachdem die Höhe des Wicklungskegels 22 des Garnkörpers 15 passiert ist, den Bereich des unteren, freien Hülsenendes 35 der Umspulhülse 9.
Die Umspulhülse 9 fängt bei dieser Aktion mit ihrer Unterkante 11 den rotierenden Garnschenkel 28 ein, was den Umspulprozeß auslöst.
Das heißt, der an der Innenwandung 25 des Zentrifugenspinnelementes 3 mit einem oberen (39) und einem unteren (39A) Sicherheitsabstand abgelegte Spinnkuchen 15 wird, wie in den Figuren 2C und 2D angedeutet, auf die Umspulhülse 9 umgewickelt, wobei der Wickelvorgang stets im Bereich des sich nach oben verlagernden Wicklungskegels 22 abläuft. Da die erste Wicklungslage dabei zunächst zum freien Hülsenende 35 hin abgewickelt wird muß die Vorschubgeschwindigkeit der Umspulhülse 9 im Bereich des Wicklungskegels 22 größer sein als die axiale Abwickelgeschwindigkeit des Fadens.

Nachdem der Garnkörper 15 vollständig auf die Umspulhülse 9 umgewickelt und dadurch ein Spinnkops 36 entstanden ist, wird der Spinnkops 36 durch axiale Verlagerung des Fadenführerrohres 7 an einen Anschlag 37, der die Doffstellung des Spinnkopses 36 definiert, verlagert, wie dies in Fig.2E dargestellt ist.
Der Spinnkops 36 kann anschließend mittels einer, in Fig. 2E lediglich schematisch angedeuteten Transporteinrichtung 38 zu einer im Produktionsprozeß nachgeschalteten (nicht dargestellten) Textilmaschine, vorzugsweise einer Spulmaschine, weitergeleitet werden.

Das erfindungsgemäße Verfahren läuft ähnlich ab, wenn es während des Spinnprozesses zu einem Fadenbruch kommt, was in den Figuren 3A - 3E angedeutet ist.

Ein solcher Fadenbruch wird sofort durch die Sensoreinrichtung 13 detektiert und über die Signalleitung 20 an die Steuereinrichtung 19 gemeldet.
Die Steuereinrichtung 19 sorgt dann dafür, daß einerseits die weitere Zufuhr von Vorlagematerial 18 gestoppt und andererseits der Antrieb 8 des Fadenführerrohres 7 derart angesteuert wird, daß das Fadenführerrohr 7 sofort in eine Aufwärts-Changierbewegung 32 übergeht oder, wenn zum Zeitpunkt des Fadenbruches gerade eine Aufwärts-Changierbewegung vorliegt, diese beibehalten wird.
Sobald das Fadenführerrohr 7 dann die Umspulposition 31 erreicht hat, wird auch in diesem Fall die Changierung des Fadenführerrohres 7 beispielsweise beendet.
Um zu vermeiden, daß eine durch den Fadenbruch verursachte Sehne durch das Fadenführerrohr 7 oder die Umspulhülse 9 unkontrolliert gefangen und damit ein schädlicher Umspulvorgang gestartet werden kann, sind die Abwärts-Changiergeschwindingkeit des Fadenführerrohres 7 sowie der Hülsennachhang 21 auf die Reaktionszeit der Sensoreinrichtung 13 bzw. 13A abgestimmt.
Das heißt, es wird sichergestellt, daß das untere Ende der Umspulhülse 9 nicht durch die Changierung auf die Höhe des Fadenbruches wird.

Anschließend wird mittels des Pneumatikzylinders 10 die Umspulhülse 9 in ihre Umspulstellung 34 geschoben und das Fadenlöseelement 14 von unten her in das Zentrifugenspinnelement 3 eingefahren, wie dies in Fig.3C dargestellt ist.
Sobald die Schneide 16 des Fadenlöseelementes 14 den Wicklungskegel 22 des an der Innenwandung 25 des Zentrifugenspinnelementes 3 abgelegten Spinnkuchens 15 berührt, wird dieser aufgrund der Rotation des Zentrifugenspinnelementes 3 auf die Umspulhülse 9 umgewickelt. Die Fadenleitkontur 17 am Fadenlöseelement 14 verhindert dabei, daß versehentlich auch das Fadenlöseelement 14 mit umwickelt wird.

Nachdem das Fadenlöseelement 14 zurückgezogen wurde, wird der Spinnkops 36, wie in Figur 3E angedeutet, durch Anfahren des Fadenführerrohres 7 an einen Anschlag 37 in eine Doffstellung verlagert, in der der Spinnkops 36 durch eine Transporteinrichtung 38 übernommen und zur Weiterverarbeitung abtransportiert werden kann.

Die Erfindung ist nicht auf die vorstehend beschriebenen Ausführungsbeispiele beschränkt.
Im Rahmen des allgemeinen Erfindungsgedankens sind vielmehr weitere Ausführungsvarianten vorstellbar.

Es ist beispielsweise durchaus möglich, auch bei einem regulären Spinnende, das Fadenführerrohr 7 mit "normaler" Changiergeschwindigkeit in den oberen Totpunkt 31 zu fahren, dann die Changierung abzustellen und mit dem Einfahren der Umspulhülse 9 in die Umspulstellung 34 etwas zu warten, wie dies in Figur 4C angedeutet ist.

Eine weitere in Figur 4B angedeutete Variante sieht vor, die letzte Aufwärts-Changierbewegung 32 des Fadenführerohres 7 mit "normaler" Changiergeschwindigkeit zu fahren und anschließend im Bereich des oberen Totpunktes 31 einige zusätzliche kurze Changierhübe 40 anzuschließen.

## Patentansprüche

1. Verfahren zum Betreiben einer Spinnvorrichtung, die ein mit hoher Drehzahl rotierendes Zentrifugenspinnelement (3) sowie ein in das Zentrifugenspinnelement (3) eintauchendes Fadenführerrohr (7) mit einer auf dem Fadenführerrohr (7) verschiebbar angeordneten Umspulhülse (9) aufweist, wobei das Fadenführerrohr (7) relativ zum Zentrifugenspinnelement (3) einen Changierhub und eine überlagerte Fortschaltbewegung nach unten ausführt und dabei an der Innenwandung (25) des Zentrifugenspinnelementes (3) einen Garnkörper (15) mit einer Kopswicklung ablegt,
**dadurch gekennzeichnet,**
**daß** sowohl am Ende eines regulären Spinnprozesses als auch bei einem Fadenbruch während des Spinnprozesses ein Antrieb (8) des Fadenführerrohres (7) so angesteuert wird, daß die letzte Changierbewegung (32) des Fadenführerrohres (7) nach oben zu einer Umspulposition hin verläuft, die jeweils durch den untersten Totpunkt des Changierhubes vorgegeben ist,
**daß** anschließend die Umspulhülse (9) auf dem Fadenführerrohr (7) um eine definierte Strecke abgesenkt wird,
**daß** ein Umspulvorgang eingeleitet wird und
**daß** nach Beendigung des Umspulvorgangs das Fadenführerrohr in eine festgelegte untere Position gefahren und dabei der entstandene Spinnkops (36) in eine definierte Doffstellung (37) verlagert wird.

2. Verfahren nach Anspruch 1, **dadurch gekennzeichnet, daß** wenigstens am Ende eines regulären Spinnprozesses die Geschwindigkeit, mit der die Umspulhülse (9) abgesenkt wird, auf die durch die Changierbewegung des Fadenführerrohres (7) vorgegebene vertikale Fadenabwickelgeschwindigkeit abgestimmt wird.

3. Verfahren nach Anspruch 2, **dadurch gekennzeichnet, daß** die Changierbewegung des Fadenführerrohres (7) in Richtung der Umspulposition mit einer Changiergeschwindigkeit erfolgt, die deutlich unter der während des Spinnprozesses üblichen Changiergeschwindigkeit liegt.

4. Verfahren nach Anspruch 2, **dadurch gekennzeichnet, daß** die Changierbewegung des Fadenführerrohres (7) in Richtung der Umspulposition mit regulärer Changiergeschwindigkeit erfolgt, daß das Fadenführerrohr (7) anschließend im Bereich der Umspulposition verweilt und daß dann zeitverzögert der Vorschub der Umspulhülse (9) zur Einleitung des Umspulprozesses erfolgt.

5. Verfahren nach Anspruch 2, **dadurch gekennzeichnet, daß** die Changierbewegung des Fadenführerrohres (7) in Richtung der Umspulposition mit üblicher Changiergeschwindigkeit erfolgt, daß das Fadenführerrohr (7) anschließend im Bereich der Umspulposition einige zusätzliche, kurze Changierhübe ausführt und daß dann zeitverzögert der Vorschub der Umspulhülse zur Einleitung des Umspulprozesses erfolgt.

6. Verfahren nach Anspruch 1, **dadurch gekennzeichnet, daß** die Umspulhülse (9) um eine Strecke abgesenkt wird, bei der die Höhe des Wicklungskegels des Garnkörpers (15), der Nachhang der Umspulhülse sowie die Länge des unbewickelten unteren Umspulhülsenendes berücksichtigt ist.

7. Verfahren nach Anspruch 6, **dadurch gekennzeichnet, daß** die Strecke eine Länge von vorzugsweise etwa 50 mm aufweist.

8. Verfahren nach Anspruch 6, **dadurch gekennzeichnet, daß** die Umspulhülse (9) so weit abgesenkt wird, daß die Unterkante der Umspulhülse bezüglich der Unterkante (29) des Wicklungskegels (22) des Garnkörpers (15) stets einen konstanten, die Länge des unteren, freien Hülsenendes der Umspulhülse (9) bestimmenden Abstand aufweist.

9. Verfahren nach Anspruch 8, **dadurch gekennzeichnet, daß** die Umspulhülse (9) so weit abgesenkt wird, daß die Länge des unteren, freien Hülsenendes (9) etwa 15 mm beträgt.

10. Verfahren nach Anspruch 1, **dadurch gekennzeichnet, daß** die Länge des Garnkörpers (15) so gewählt wird, daß sie optimal auf die nutzbare Innenlänge des Zentrifugenspinnelementes (3) abgestimmt ist, wobei gleichzeitig die notwendige Länge der Umspulhülse (9) minimiert wird.

11. Verfahren nach Anspruch 10, **dadurch gekennzeichnet, daß** ein Garnkörper (15) erstellt wird, dessen maximale Länge die Innenlänge des Zentrifugenspinnelementes (3) minus zwei endseitigen Sicherheitsabstände beträgt.

12. Verfahren nach Anspruch 11, **dadurch gekennzeichnet, daß** die Länge der endseitigen Sicherheitsabstände jeweils etwa 5 mm beträgt.

13. Verfahren nach Anspruch 11, **dadurch gekennzeichnet, daß** eine Umspulhülse (9) zum Einsatz kommt, deren Länge sich aus der maximalen Länge des Garnkörpers (15) plus zwei endseitigen freien Hülsenenden ergibt.

14. Verfahren nach Anspruch 1, **dadurch gekennzeichnet, daß** die Changiergeschwindigkeit des Fadenführerrohres (7), die Reaktionszeit des einen Fadenbruch erfassenden Sensors (13A) und der Nachhang der Umspulhülse (9) aufeinander abgestimmt werden.

## Claims

1. Method for operating a spinning device, comprising a centrifugal spinning element (3) rotating at high speed and a thread guiding tube (7) projecting into the centrifugal spinning element (3), with a rereeling sleeve (9) arranged displaceably on the thread guiding tube (7), whereby the thread guiding tube (7) executes a downwards traversing movement and a superimposed forward movement relative to the centrifugal spinning element (3) and thereby places a yarn package (15) with a cop winding on the inner wall (25) of the centrifugal spinning element (3),
**characterised in that**
both at the end of a regular spinning process and in the event of a yarn break during the spinning process a drive (8) of the thread guiding tube (7) is controlled in such a manner that the last traversing movement (32) of the thread guiding tube (7) is upward to a rereeling position, which is defined by the lowermost dead centre of the traversing movement,
**in that** the rereeling sleeve (9) on the thread guiding tube (7) is subsequently lowered by a defined distance,
**in that** a rereeling process is initiated
and **in that** after completion of the rereeling process the thread guiding tube is driven into a specified lower position and thereby the resulting spinning cop (36) is moved into a defined doffing position (37).

2. Method according to claim 1, **characterised in that** at least at the end of a regular spinning process the speed at which the rereeling sleeve (9) is lowered is adjusted to the vertical yarn winding speed defined by the traversing movement of the thread guiding tube (7).

3. Method according to claim 2, **characterised in that** the traversing movement of the thread guiding tube (7) is performed in the direction of the rereeling position at a traversing speed which is significantly lower than the usual traversing speed during the spinning process.

4. Method according to claim 2, **characterised in that** the traversing movement of the thread guiding tube (7) is performed in the direction of the rereeling position at a regular traversing speed, **in that** the thread guiding tube (7) subsequently remains in the region of the rereeling position, and **in that** after a time delay the rereeling sleeve (9) advances to initiate the rereeling process.

5. Method according to claim 2, **characterised in that** the traversing movement of the thread guiding tube (7) is performed in the direction of the rereeling position at the usual traversing speed, **in that** the thread guiding tube (7) subsequently performs several additional short traversing movements in the region of the rereeling position, and **in that** then after a time delay the reeling sleeve advances to initiate the rereeling process.

6. Method according to claim 1, **characterised in that** the rereeling sleeve (9) is lowered by a distance, at which the height of the winding cone of the yarn package (15), the overhang of the rereeling sleeve and the length of the unwound lower rereeling sleeve end are taken into consideration.

7. Method according to claim 6, **characterised in that** the distance has a length of preferably about 50 mm.

8. Method according to claim 6, **characterised in that** the rereeling sleeve (9) is lowered so far that the lower edge of the rereeling sleeve and the lower edge (29) of the winding cone (22) of the yarn package (15) remain a constant distance apart, whereby the distance determines the length of the lower, free sleeve end of the rereeling sleeve (9).

9. Method according to claim 8, **characterised in that** the rereeling sleeve (9) is lowered so far that the length of the lower, free sleeve end (9) is about 15 mm.

10. Method according to claim 1, **characterised in that** the length of the yarn package (15) is selected so that it is adjusted in an optimal manner to the usable inner length of the centrifugal spinning element (3), whereby at the same time the required length of the rereeling sleeve (9) is minimised.

11. Method according to claim 10, **characterised in that** a yarn package (15) is produced, the maximum length of which amounts to the inner length of the centrifugal spinning element (3) minus two end safety distances.

12. Method according to claim 11, **characterised in that** the length of both end safety distances is about 5mm.

13. Method according to claim 11, **characterised in that** a rereeling sleeve (9) is used, the length of which amounts to the maximum length of the yarn package (15) plus two end free sleeve ends.

14. Method according to claim 1, **characterised in that** the traversing speed of the thread guiding tube (7), the reaction time of the sensor (13A) detecting a yarn break and the overhang of the rereeling sleeve (9) are coordinated with one another.

## Revendications

1. Procédé d'exploitation d'un dispositif de filage, lequel présente un élément de filage centrifuge (3) tournant à une vitesse de rotation élevée ainsi qu'un tuyau de guide-fils (7) plongeant dans l'élément de filage centrifuge (3), muni d'un tube de bobinage (9) disposé de manière à pouvoir être déplacé sur le tuyau de guide-fils (7), le tuyau de guide-fils (7) effectuant vers le bas une course de va-et-vient et un mouvement en avant superposé par rapport à l'élément de filage centrifuge (3), déposant ainsi sur la paroi interne (25) de l'élément de filage centrifuge (3) une bobine (15) avec un bobinage sur canettes,
**caractérisé**
**en ce que**, à la fin d'un processus de filage régulier, tout comme lors d'une rupture de fil lors du processus de filage, un entraînement (8) du tuyau de guide-fils (7) est amorcé de telle sorte que le dernier mouvement de va-et-vient (32) du tuyau de guide-fils (7) s'étende vers le haut vers une position de bobinage, laquelle est prédéfinie respectivement par le point mort le plus bas de la course de va-et-vient,
**en ce que**, ensuite, le tube de bobinage (9) est abaissé sur le tuyau de guide-fils (7) d'une distance définie,
**en ce qu'**un processus de bobinage est déclenché, et
**en ce que**, après la fin du processus de bobinage, le tuyau de guide-fils est amené dans une position inférieure déterminée tout en déplaçant la canette de filage obtenue (36) dans une position de tissu définie (37).

2. Procédé selon la revendication 1, **caractérisé en ce que**, au moins à la fin d'un processus de filage régulier, la vitesse à laquelle le tube de bobinage (9) est abaissé, est déterminée par rapport à la vitesse de déroulement de fil verticale, prédéfinie par le mouvement de va-et-vient du tuyau de guide-fils (7).

3. Procédé selon la revendication 2, **caractérisé en ce que** le mouvement de va-et-vient du tuyau de guide-fils (7) en direction de la position de bobinage se produit à une vitesse de va-et-vient, laquelle est nettement inférieure à la vitesse de va-et-vient habituelle durant le processus de filage.

4. Procédé selon la revendication 2, **caractérisé en ce que** le mouvement de va-et-vient du tuyau de guide-fils (7) en direction de la position de bobinage se produit à une vitesse de va-et-vient régulière, **en ce que** le tuyau de guide-fils (7) demeure ensuite dans la zone de la position de bobinage, et **en ce que** le déplacement vers l'avant du tube de bobinage (9) est alors retardé en vue de déclencher le processus de bobinage.

5. Procédé selon la revendication 2, **caractérisé en ce que** le mouvement de va-et-vient du tuyau de guide-fils (7) en direction de la position de bobinage se produit à la vitesse de va-et-vient habituelle, **en ce que** le tuyau de guide-fils (7) effectue ensuite, dans la zone de la position de bobinage, quelques courtes courses de va-et-vient supplémentaires, et **en ce qu'**ensuite a lieu avec retard le déplacement vers l'avant du tube de bobinage en vue de déclencher le processus de bobinage.

6. Procédé selon la revendication 1, **caractérisé en ce que** le tube de bobinage (9) est abaissé d'une distance, pour laquelle la hauteur du cône de bobinage de la bobine (15), le retard du tube de bobinage, ainsi que la longueur de l'extrémité du tube de bobinage non enroulée inférieure sont pris en compte.

7. Procédé selon la revendication 6, **caractérisé en ce que** la distance présente une longueur d'environ 50 mm de préférence.

8. Procédé selon la revendication 6, **caractérisé en ce que** le tube de bobinage (9) est abaissé de telle sorte que le bord inférieur du tube de bobinage présente toujours par rapport au bord inférieur (29) du cône de bobinage (22) de la bobine (15) un intervalle constat déterminant ia longueur de l'extrémité inférieure libre du tube de bobinage (9).

9. Procédé selon la revendication 8, **caractérisé en ce que** le tube de bobinage (9) est abaissé de telle sorte que la longueur de l'extrémité inférieure libre du tube (9) soit de 15 mm environ.

10. Procédé selon la revendication 1, **caractérisé en ce que** la longueur de la bobine (15) est sélectionnée de telle sorte que celle-ci soit déterminée de manière optimale par rapport à la longueur interne utile de l'élément de filage centrifuge (3), la longueur nécessaire du tube de bobinage (9) étant par la même minimisée.

11. Procédé selon la revendication 10, **caractérisé en ce qu'**une bobine (15) est réalisée, dont la longueur maximale correspond à la longueur interne de l'élément de filage centrifuge (3) moins deux distances de sécurité aux extrémités.

12. Procédé selon la revendication 11, **caractérisé en ce que** la longueur des distances de sécurité aux extrémités est respectivement de 5 mm environ.

13. Procédé selon la revendication 11, **caractérisé en ce qu'**on utilise un tube de bobinage (9), dont la longueur résulte de la longueur maximale de la bobine (15) plus deux extrémités de tube libres aux extrémités.

14. Procédé selon la revendication 1, **caractérisé en ce que** la vitesse de va-et-vient du tuyau de guide-fils (7), le temps de réaction du capteur (13A) détectant une rupture de fil, et le retard du tube de bobinage (9) sont déterminés les uns par rapport aux autres.
